# EUROPÄISCHE PATENTSCHRIFT

(11) **EP 1 321 590 B1**
(45) Veröffentlichungstag und Bekanntmachung des Hinweises auf die Patenterteilung: **09.08.2006**
(21) Anmeldenummer: 02027475.9
(22) Anmeldetag: 10.12.2002
(51) Int. Cl.: E03D 3/00

(54) **Vorrichtung zum Spülen eines Toilettenbeckens mit Hilfe eines Druckwasserpfropfens**
Apparatus for flushing toilet bowl with help of pressurised water plug
Dispositif pour rinçage d'une cuvette de toilette à l'aide de bouchon d'eau

(30) Priorität: 13.12.2001 DE 20120168 U; 20.03.2002 DE 10212287
(43) Veröffentlichungstag der Anmeldung: 25.06.2003
(73) Patentinhaber: Claas, Oliver, 49163 Bohmte (DE)
(72) Erfinder: Claas, Olivier, 49163 Bohmte (DE); Oremek, Peter, 22159 Hamburg (DE)
(74) Vertreter: Eisenführ, Speiser & Partner

(56) Entgegenhaltungen:
- CH-A- 117 515
- DE-A- 2 619 346
- DE-A- 2 700 781
- DE-U- 29 901 848
- US-A- 4 462 124
- US-A- 4 510 629

## Beschreibung

Die Erfindung bezieht sich auch auf eine Vorrichtung zum Spülen von Toilettenbecken gemäß Oberbegriff des Patentanspruchs 1.

Verfahren zum Spülen von Toilettenbecken lassen sich in zwei Gruppen einteilen: Zum einen wird die Spülung mit Hilfe von Wasser bewerkstelligt, das in einem Wasserkasten möglichst weit oberhalb des Toilettenbeckens angeordnet ist. Bei diesem Verfahren ist der Druck, mit dem das Wasser im Spülbecken ankommt, von der geodätischen Höhe des Wasserkastens in Bezug auf das Toilettenbecken abhängig. Andererseits ist bei diesem Verfahren sichergestellt, dass das Frischwassernetz nicht mit gebrauchtem Wasser, welcher Art auch immer, in Berührung kommt.

Bei dem anderen System zur Spülung von Toilettenbecken wird der Druck des Frischwasserversorgungsnetzes (z.B. 4 bar) eingesetzt, um Wasser unter möglichst hohem Druck in die Schüssel der Toilette zuleiten. Wenngleich dies erreicht werden kann, so sind derartige Druckspülersysteme heutzutage nicht mehr zugelassen, weil die Gefahr besteht, dass Brauchwasser mit dem Frischwasserversorgungsnetz in Berührung kommt. Daher werden diese Systeme heutzutage nur noch eingesetzt, wenn ein separates Versorgungsnetz zur Verfügung steht, das von dem Frischwasserversorgungsnetz einwandfrei getrennt ist, wie dies beispielsweise an Bord von Schiffen der Fall ist.

Bekannt sind ein Wasser-Druck-Klospüler mit einem Wasserbehälter (DE 299 01 848-U) und Spülvorrichtungen für Wasserklosetts (DE 26 19 346-A, US 4 462 124-A sowie US 4 510 629-A), wobei aus einem vorhandenen Frischwasserversorgungsnetz Spülwasser entnommen und über Düsen in das Toilettenbecken geleitet wird, wobei in Strömungsrichtung hinter einem Rohrtrenner oder einem Ventil eine Freiströmungsstrecke zwischen Leitungsende bis zur Spülwasseroberfläche für das Frischwasser vorgesehen sein soll, wobei eine Aufnahmeleitung Frischwasser in Form eines sich bildenden Pfropfens aufnimmt und unter Druck an die Spüldüsen abgibt. Das Spülwasser wird unter dem Einfluss der Schwerkraft durch die Abflussleitung zur Toilettenschüssel weitergeleitet.

Die vorliegende Erfindung befasst sich mit dem Problem, eine Vorrichtung der eingangs genannten Art zu schaffen, bei welcher die hygienischen Vorschriften erfüllt werden können, wenngleich der Spülvorgang mit hohem Druck durchgeführt werden kann.

Erreicht wird dies durch die in den Ansprüchen wiedergegebenen Merkmale.

Unter einem Druckwasserpfropfen wird eine sich in einem Rohr oder einem Schlauch bildende geschlossene Wassermenge verstanden, die unter hohen Druck gesetzt werden kann und dementsprechend unter diesem hohen Druck aus dem Rohr austritt. In einem vertikal ausgerichteten Rohr bildet sich zunächst eine Wassersäule beim anfänglichen Befüllen, und wenn weiterhin Wasser unter dem Druck des Versorgungsnetzes auf die Wassersäule von oben her aufgespritzt wird, tritt das Wasser der Wassersäule am unteren Ende des Rohres unter dem Betriebsdruck (erhöht um den geodätischen Anteil, verringert um den Druckabfall im Rohr) aus und kann zum Spülen von Toilettenbecken weit wirkungsvoller eingesetzt werden als aus einem Wasserkasten herabströmendes Wasser.

Ein wesentliches Merkmal für die Erfindung ist die Strecke der freien Strömung des aus dem Versorgungsnetz austretenden Wassers. Ist also hinter einem Ventil oder einem Rohrtrenner eine Strecke von beispielsweise zwei cm vorgesehen, in der das austretende Wasser frei strömen kann, ohne irgendwelche Wandungen zu berühren, so können Schmutzpartikel, Krankheitserreger und dergl. nicht zum Druckwasserversorgungsnetz zurückgelangen, weil das Wasser auf diesem Weg frei strömt. Selbst wenn an irgendeiner Stelle des Systems Verstopfungen auftreten, so kann durch einen Überlauf oder dergl. sichergestellt werden, dass aufgestautes Wasser nur bis zu einer bestimmten Höhe ansteigen kann, nicht jedoch bis zum Rohrtrenner aufsteigt.

Die vorliegende Erfindung ist geprägt durch die Kombination dieses Druckwasserpfropfens und dem Merkmal der freien Strömung. Der im Toilettenbecken wirkende Druck entspricht im Wesentlichen dem des Betriebs- oder Versorgungsdruckes des Netzes, andererseits ist eine einwandfreie Trennung zwischen Brauchwasser und Frischwasser sichergestellt.

Nach Ausführungsform gemäß der Erfindung ist die Aufnahmeleitung von einem Rohr umgeben. Hierdurch kann Spritzwasser oder solches Wasser, das die Aufnahmeleitung verfehlt, in die Schüssel der Toilette abgeführt werden.

Es ist auch denkbar, für diese Verbindung ein zweites Rohr vorzusehen. Bevorzugt wird jedoch eine Ausführungsform, bei der der Mantel, der die Freiströmungsstrecke umgibt und das Rohr, dass die Aufnahmeleitung umgibt, miteinander verbun-den sind und im Toilettenbecken enden.

Die Aufnahmeleitung muss nicht zentrisch zu dem Rohr verlaufen, im Gegenteil könnte diese Leitung einer Kurve folgen, die eine allmähliche Richtungsänderung aus der senkrechten in die waagerechte Richtung im Toilettenbecken ermöglicht, um auf diese Weise eine gleichmäßigere Strömung zu erhalten, um insbesondere geringere Rohrreibungsverluste in Kauf nehmen zu müssen.

Aus dem gleichen Grund kann ein Aufnahmetrichter an der Aufnahmeleitung vorhanden sein bzw. die Aufnahmeleitung könnte zum Becken hin sich verjüngend ausgebildet werden.

Bei einer Ausführungsform, bei welcher die Aufnahmeleitung und die Freiströmungsstrecke ummantelt sind, könnte der obere Rand der Aufnahmeleitung innen mit diesem Mantel verbunden werden. Um sicherzustellen, dass bei einer Verstopfung oder Verschmutzung kein Wasser bis zum Rohrtrenner hoch gelangen kann, müsste dann im Bereich des Trichters ein Durchbruch vorhanden sein, so dass das in der Aufnahmeleitung aufsteigende Wasser über diesen Überlauf in das Toilettenbecken abgeleitet werden kann. Derartige Überläufe sind dann nicht erforderlich, wenn der äußere obere Rand des Aufnahmetrichters im Mantel einen Abstand einhält, so dass der Trichterrand als Überlauf dient und damit die höchste geodätische Höhe der Wassersäule des Brauchwassers festlegt.

Von besonderer Bedeutung ist für die vorliegende Erfindung eine Ausgestaltung, bei der ein Luftansaugstutzen in dem Rohr vorgesehen ist, welches die Aufnahmeleitung umgibt. Dieser Luftansaugstutzen muss sich unterhalb der Freiströmungsstrecke befinden und kann dann in dieser Ausführungsform auch als Überlauf dienen. Sind nämlich die Düsen im Toilettenbecken und/oder der Zulauf der Aufnahmeleitung verschmutzt oder verstopft, würde das Brauchwasser über den Luftansaugstutzen nach außen gelangen, es kann jedenfalls nicht bis zur Höhe des Rohrtrenners aufsteigen.

Die Anordnung der Zulaufleitung muss nicht vertikal sein, andere Ausrichtungen, beispielsweise im Wesentlichen waagerechte, sind ebenfalls denkbar, allerdings muss dann sichergestellt werden, dass der austretende Wasserstrahl zu dem Aufnahmerohr fluchtet.

Bei einer weiteren bevorzugten Ausführungsform gemäß der Erfindung ist sowohl die Sitzbrille als auch der Toilettendeckel im unteren Bereich mit Dichtmitteln versehen. Dies ergibt einerseits eine Geräuschdämpfung, andererseits kann dadurch sichergestellt werden, dass beim Spülvorgang keine Luft über den Rand des Beckens angesaugt wird. In diesem Falle wird die Luft über den Mantel angesaugt, der die Ansaugleitung umgibt, und auf diese Art und Weise kann der Wirkungsrad des Spülvorganges noch verbessert werden.

Geht es lediglich darum, den Schall beim Absaugen und Spülen zu verringern, insbesondere wenn es sich um Vakuumtoiletten handelt, so kann anstelle der Dichtungen irgendeine Barriere eingesetzt werden, die den direkten Austritt von Schall verhindert.

Bei einer bevorzugten Ausführungsform sind diese Dichtmittel oder die Schall abweisenden Teile mit der Sitzbrille bzw. dem Toilettendeckel einstückig ausgebildet.

Für die vorliegende Erfindung ist wesentlich, dass zu Beginn des Spülvorganges sich in der Aufnahmeleitung eine Wassersäule oder ein Wasserpfropfen bildet. Das zunächst aus dem Netz austretende Wasser läuft durch die Aufnahmeleitung bis in das Toilettenbecken, da aber mehr Wasser eingeleitet wird als in das Becken austreten kann, steigt der Pegel an. Erreicht dieser Pegel den höchsten Wert, so kann das weiterhin austretende Wasser unter vollem Druck auf diese Oberfläche einwirken, und der auf diese Art und Weise gebildete Druckpfropfen gelangt unter hohem Druck in das Spülbecken. Die optimalen Bedingungen hierfür können in Abhängigkeit von Rohrlänge und Rohrdurchmesser sowie geodätische Höhe und Wasserdruck durch Versuche und/oder Berechnung eingestellt werden, so dass bei einer Vakuumtoilette gemäß der Erfindung Spülvorgänge mit einem Liter oder 1,5 l durchaus zufriedenstellend durchgeführt werden können.

Die Erfindung wird anhand der Zeichnung beispielsweise erläutert.

Die einzige Figur der Zeichnung zeigt eine schaubildliche Darstellung einer Toilette mit den zugehörigen Teilen einer bevorzugten Ausführungsform der Erfindung.

In der Figur ist mit 10 ein Toilettenbecken bezeichnet. Dieses Toilettenbecken wird über Düsen 11 gespült, die nur schematisch dargestellt sind. Es kommt im Zusammenhang mit der Erfindung nicht so sehr auf die Anordnung der Spüldüsen an. Es können durchaus Spüldüsen eingesetzt werden, die sich im hinteren Teil des Spülbeckens 10 befinden.

Das Toilettenbecken 10 ist nach oben hin durch eine Sitzbrille 50 und einen Deckel 51 abgeschlossen. Mit 52 ist schematisch eine rundumlaufende Dichtung bezeichnet, die an der unteren Fläche der Sitzbrille 50 angeordnet ist und in der gezeigten Lage auf dem Rand des Toilettenbeckens 10 aufliegt und dort dichtet.

Der Deckel 51 ist mit einer entsprechenden rundumlaufenden Dichtung 53 an der unteren Begrenzungsfläche ausgestattet, und in der gezeigten Ausführungsform dichtet diese Dichtung 53 auf der oberen Fläche der Sitzbrille 50. Insgesamt gesehen ist durch die beiden Dichtungen 52 und 53 der Innenraum der Schüssel der Toilette 10 nach außen hin abgedichtet.

In der üblichen Art und Weise ist das Toilettenbecken im hinteren Bereich mit einem Rohr 40 verbunden. Nicht gezeigt ist die äußere Dichtung in der Zugangsbohrung des Toilettenbeckens. Das Rohr 40 hat die üblichen Abmessungen, z.B. 40 mm Durchmesser, und führt ein kurzes Stück in waagerechter Richtung und sodann ein etwas längeres Stück in vertikaler Richtung nach oben.

Das Rohr 40 geht einstückig in einen Mantel 20 über und verjüngt sich wieder im oberen Bereich, wo es über einen üblichen Rohrtrenner 12 abgeschlossen wird bzw. eine Verbindung in das Frischwasserversorgungsnetz hat.

Mit Hilfe der bislang beschriebenen Teile könnte aus dem Frischwasserversorgungsnetz Wasser abgezogen werden, indem der Rohrtrenner 12 geöffnet wird und in das Toilettenbecken 10 geleitet wird, was aber aus hygienischen Gründen bedenklich ist und daher mittlerweile auch nicht mehr zulässig ist.

In dem Rohr 40 befindet sich im Inneren eine Aufnahmeleitung 15, in der gezeigten Ausführungsform im Wesentlichen im Mittelbereich, wenngleich dies nicht zwingend erforderlich ist. Entsprechend führt die Aufnahmeleitung 15 im unteren Bereich im Wesentlichen waagerecht in das Innere des Toilettenbeckens 10. Nach einem gebogenen Bereich steigt dann die Aufnahmeleitung 15 nach oben hin an. Im oberen Teil ist eine Erweiterung vorgesehen in Form eines Trichters 14. Es ist zu erkennen, dass der Trichter nicht ganz die inneren Abmessungen des Mantels 20 erreicht, sondern dass dort ein ringförmiger Zwischenraum 4 vorhanden ist. Desgleichen sind zwei kreisförmige Durchbrüche zu erkennen, von denen einer mit 16 bezeichnet worden ist. Die Funktion dieser Teile wird nachfolgend erläutert werden:

Das Rohr 40 ist im Inneren mit einem Ansaugtrichter 30 versehen, der unterhalb der oberen Begrenzung der Aufnahmeleitung 15 angebracht ist. Dieser Ansaugstutzen 30 ist so ausgebildet, dass er Luft aus dem Außenraum aufnimmt und in den Zwischenraum zwischen den Teilen 40 und 15 eintreten lässt.

Mit 13 ist der Zwischenraum zwischen der oberen Erstreckung der Leitung 13 und dem Austritt des Rohrtrenners 12 bezeichnet. Es ist dieser Raum, indem das aus dem Versorgungsnetz kommende Wasser frei strömen kann, und zwar wie aus der nachfolgenden Beschreibung hervorgeht, auch nur in dieser Richtung.

Die Funktionsweise der Vorrichtung gemäß der Erfindung wird nachfolgend beschrieben:

Soll ein Spülvorgang durchgeführt werden, so wird der Rohrtrenner 12 betätigt und Wasser tritt aus dem Versorgungsnetz aus. Dieses Wasser gelangt in die Aufnahmeleitung 15, und da am unteren Ende nur eine relativ geringe Menge austritt, steigt der Pegel in der Aufnahmeleitung 15 so weit an, bis schließlich der oberste Stand in der Höhe der Überlauföffnungen 16 oder, wenn diese nicht vorhanden sind, der obere Rand des Trichters 14 erreicht wird. Das weiterhin austretende Wasser aus dem Rohrtrenner 12 kann nun mit dem vollen Versorgungsdruck auf diesem Pfropfen in der Aufnahmeleitung 15 einwirken und Wasser tritt demzufolge unter relativ hohem Druck (etwa Versorgungsdruck) aus den Düsen 11 aus.

An dieser Stelle sei bemerkt, dass, wenn man den Durchmesser der Aufnahmeleitung 15 zu groß wählt, sich kein derartiger Druckwasserpfropfen bilden kann. Wählt man hingegen den Rohrdurchmesser zu gering, so erhält man einen zu hohen Strömungswiderstand und damit einen zu hohen Druckabfall, so dass das in das Becken einschießende Wasser dann einen geringen Druck hätte.

Sollte Wasser am Ende der Freiströmungsstrecke 13 den Trichter 14 verfehlen, so wird es über den ringförmigen Zwischenraum 4 abgeführt und landet ebenfalls im Toilettenbecken. Die über den Ansaugstutzen 30 angesaugte Luft findet ihren Weg in das Becken auf die gleiche Weise.

Bei der Ausführungsform gemäß der Erfindung kann das Becken während des Spülens nach oben hin abgeschlossen sein, so dass über die Öffnung des Beckens keine Luft angesaugt wird. Die Luft wird über den Ansaugstutzen 30 angesaugt und Geräusche, die in dem Toilettenbecken durch das Einschießen des Wassers entstehen oder durch das Zusammenbrechen des Vakuums beim Abfördern der Ablaufmasse, werden daher stark gedämpft nach außen hin austreten können.

Ist die Aufnahmeleitung 15 am unteren Ende beispielsweise verstopft, so läuft das einschießende Wasser am Ende der Freiströmungsstrecke 13 über den ringförmigen Raum 4 ebenfalls in das Becken. Ist auch dieser Zulauf, aus welchem Grund auch immer, verstopft, so kann über die Aufnahmeleitung 15 eintretendes Wasser entweder über den oberen Beckenrand ablaufen oder, wenn dies nicht möglich sein sollte, könnte dieses verunreinigte Wasser höchstens bis zum Ansaugstutzen 30 ansteigen, es könne niemals bis zum Rohrtrenner 12 zurückgelangen.

Es ist ein wesentliches Merkmal der vorliegenden Erfindung, dass die angesaugte Luft und das Spülwasser im Wesentlichen in der gleichen Richtung in die Toilettenschüssel gelangen. Dies ist eine Folge der Tatsache, dass die Schüssel beim Spülen nach oben hin abgedichtet ist, so dass über diesen ansonsten üblichen Zugang keine Luft beim Spülvorgang angesaugt wird. Dies führt dazu, dass das Spülwasser mit relativ hoher Geschwindigkeit und ungebremst durch entgegenströmende Luft zum Spüleinsatz gelangt und somit die Spülwirkung erhöht.

## Patentansprüche

1. Vorrichtung zum Spülen eines Toilettenbeckens (10), wobei aus einem vorhandenen Frischwasserversorgungsnetz Spülwasser entnommen und über Düsen (11) in das Toilettenbecken (10) geleitet wird, die Vorrichtung umfassend in Strömungsrichtung hinter einem Rohrtrenner (12) eine Freiströmungsstrecke (13) für das Frischwasser und eine Aufnahmeleitung (15) zur Aufnahme das Frischwasser in Form eines sich bildenden Pfropfen, wobei die Aufnahmeleitung (15) des Frischwassers unter Druck an die Düsen (11) abgeben kann und die Freiströmungsstrecke (13) von einem rohrförmigen Mantel (20) umgeben ist, der strömungsmäßig mit dem Toilettenbecken verbunden ist, **dadurch gekennzeichnet, dass** die Aufnahmeleitung (15) von einem Rohr (40) umgeben ist, wobei dieses Rohr (40) strömungsmäßig mit dem Toilettenbecken (10) verbunden ist.

2. Vorrichtung nach Ansprüch 1 **dadurch gekennzeichnet, dass** der Mantel (20) und das Rohr (40) miteinander verbunden sind.

3. Vorrichtung nach einem der Ansprüche 1 oder 2, **dadurch gekennzeichnet, dass** die Aufnahmeleitung (15) einer räumlich gewundenen Kurve im Inneren des im Wesentlichen winkelförmigen Rohres (40) entsprechend geführt ist.

4. Vorrichtung nach einem der Ansprüche 1 bis 3, **dadurch gekennzeichnet, dass** die Aufnahmeleitung (15) im oberen Bereich mit dem Mantel (20) verbunden und mit in den Zwischenraum zwischen Rohr (40) und Aufnahmeleitung (15) führenden Überlaufdurchgängen (16) versehen ist.

5. Vorrichtung nach einem der Ansprüche 1 bis 4, **dadurch gekennzeichnet, dass** das Rohr (40) unterhalb der Freiströmungsstrecke (13) mit einem Luftansaugstutzen (30) ausgebildet ist.

6. Vorrichtung nach einem der Ansprüche 1 bis 5, **dadurch gekennzeichnet, dass** der Mantel (20), das Rohr (40) und die Aufnahmeleitung (15) im Wesentlichen vertikal ausgerichtet sind.

7. Vorrichtung nach einem der Ansprüche 1 bis 6, **dadurch gekennzeichnet, dass** die Sitzbrille (50) und der Toilettendeckel (51) jeweils an ihren unteren Flächen mit einer ringförmig geschlossenen Dichtung (52, 53) oder mit den Schalldurchtritt verhindernden Sperrteilen oder -streifen versehen ist.

## Claims

1. Apparatus for flushing a toilet bowl (10), wherein flushing water is taken from an existing fresh water supply and is directed through nozzles (11) into the toilet bowl (10), the apparatus comprising in flow direction behind a pipe separator (12) a free-flow stretch (13) for the fresh water and a receiving line (15) for receiving the fresh water in form of a created plug, wherein the receiving line (15) of the fresh water can discharge to the nozzles (11) under pressure, and the free-flow stretch (13) is surrounded by a tubular jacket (20), which is in flow connection with the toilet bowl, **characterised in that** the receiving line (15) is surrounded by a pipe (40), said pipe (40) being in flow connection with the toilet bowl (10).

2. Apparatus according to claim 1, **characterised in that** the jacket (20) and the pipe (40) are connected to each other.

3. Apparatus according to one of the claims 1 or 2, **characterised in that** the receiving line (15) is guided in correspondence with a spatially winding curve inside of the substantially angular pipe (40).

4. Apparatus according to one of the claims 1 to 3, **characterised in that** the receiving line (15) is connected in the top area with the jacket (20) and is provided with overflow passages (16) leading into the clearance between pipe (40) and receiving line (15).

5. Apparatus according to one of the claims 1 to 4, **characterised in that** the pipe (40) is formed with an air intake port (30) below the free-flow stretch (13).

6. Apparatus according to one of the claims 1 to 5, **characterised in that** the jacket (20), the pipe (40) and the receiving line (15) are oriented substantially vertical.

7. Apparatus according to one of the claims 1 to 6, **characterised in that** the toilet seat (50) and the toilet lid (51) are each provided at their bottom surfaces with a seal (52, 53) closed in ring-shape or with barrier parts or strips preventing the passage of sound.

## Revendications

1. Dispositif pour le rinçage de cuvettes de toilettes (10) selon lequel de l'eau de rinçage est prélevée d'un réseau de distribution d'eau fraîche et introduite par des buses (11) dans la cuvette de toilette (10), qui comprend un trajet d'écoulement (13) libre de l'eau fraîche agencé par rapport à la direction d'écoulement en aval d'un séparateur de tube (12), et, un conduit récepteur (15) de l'eau fraîche dont l'extrémité forme un bouchon, ledit conduit récepteur (15) pouvant distribuer de l'eau sous pression vers les buses (11) et le trajet d'écoulement libre (13) étant entouré par une enveloppe tubulaire (20) reliée en direction de l'écoulement à la cuvette de toilettes, **caractérisé en ce que** le conduit récepteur (15) est entouré par un tuyau (40) relié en direction de l'écoulement à la cuvette des toilettes (10).

2. Dispositif selon la revendication 1 **caractérisé en ce que** l'enveloppe tubulaire (20) et le tuyau (40) sont reliés l'un à l'autre.

3. Dispositif selon l'une des revendications 1 ou 2 **caractérisé en ce que** le conduit récepteur (15) disposé à l'intérieur du tuyau (40) présente un coude épousant sensiblement la forme coudée du tuyau (40).

4. Dispositif selon l'une des revendications 1 à 3 **caractérisé en ce que** le conduit récepteur (15) est relié dans sa partie supérieure à l'enveloppe (20) et comporte des passages de trop-plein (16) communiquant avec l'espace entre le tuyau (40) et le conduit récepteur (15).

5. Dispositif selon l'une des revendications 1 à 4 **caractérisé en ce que** le tuyau (40) comporte un raccord tubulaire d'aspiration d'air (30) ménagé en dessous du trajet d'écoulement libre (13).

6. Dispositif selon l'une des revendications 1 à 5 **caractérisé en ce que** l'enveloppe (20), le tuyau (40) et le conduit récepteur (15) sont orientés sensiblement verticalement.

7. Dispositif selon l'une des revendications 1 à 6 **caractérisé en ce que** la lunette (50) et l'abattant (51) de la cuvette sont pourvus sur leur face inférieure d'un anneau d'étanchéité (52, 53) fermé ou de parties ou bandes de blocage empêchant les bruits de passer.
